# EUROPÄISCHE PATENTSCHRIFT

(11) **EP 1 084 308 B1**
(45) Veröffentlichungstag und Bekanntmachung des Hinweises auf die Patenterteilung: **20.11.2002**
(21) Anmeldenummer: 99925003.8
(22) Anmeldetag: 18.05.1999
(51) Int. Cl.: E02F 9/12, B66C 23/86

(54) **VERFAHREN ZUR REGELUNG INSBESONDERE DER SCHWENKEINRICHTUNG EINER MOBILEN ARBEITSMASCHINE**
METHOD FOR REGULATING ESPECIALLY THE PIVOTING DEVICE OF A MOBILE MACHINE
PROCEDE POUR REGULER NOTAMMENT LE DISPOSITIF DE PIVOTEMENT D'UN ENGIN MOBILE

(30) Priorität: 02.06.1998 DE 19824319
(43) Veröffentlichungstag der Anmeldung: 21.03.2001
(73) Patentinhaber: Terex Germany GmbH & Co. KG, 44149 Dortmund (DE)
(72) Erfinder: ZIPLIES, Herbert, D-59174 Kamen (DE); ESCH, Uwe, D-44139 Dortmund (DE)
(86) Internationale Anmeldenummer: EP9903410
(87) Internationale Veröffentlichungsnummer: WO99063168

(56) Entgegenhaltungen:
- US-A- 4 455 770
- US-A- 4 704 866
- PATENT ABSTRACTS OF JAPAN vol. 007, no. 271 (M-260), 3. Dezember 1983 (1983-12-03) -& JP 58 149459 A (HITACHI KENKI KK), 5. September 1983 (1983-09-05)
- PATENT ABSTRACTS OF JAPAN vol. 015, no. 501 (M-1193), 18. Dezember 1991 (1991-12-18) -& JP 03 219167 A (HITACHI CONSTR MACH CO LTD), 26. September 1991 (1991-09-26)
- PATENT ABSTRACTS OF JAPAN vol. 006, no. 101 (M-135), 10. Juni 1982 (1982-06-10) -& JP 57 033261 A (HITACHI CONSTR MACH CO LTD), 23. Februar 1982 (1982-02-23)
- PATENT ABSTRACTS OF JAPAN vol. 007, no. 001 (M-183), 6. Januar 1983 (1983-01-06) -& JP 57 161302 A (HITACHI KENKI KK), 4. Oktober 1982 (1982-10-04)
- PATENT ABSTRACTS OF JAPAN vol. 006, no. 014 (M-108), 27. Januar 1982 (1982-01-27) -& JP 56 134663 A (KOBE STEEL LTD), 21. Oktober 1981 (1981-10-21)
- PATENT ABSTRACTS OF JAPAN vol. 007, no. 001 (M-183), 6. Januar 1983 (1983-01-06) -& JP 57 161303 A (HITACHI KENKI KK), 4. Oktober 1982 (1982-10-04)

## Beschreibung

Die Erfindung betrifft ein Verfahren zur Regelung insbesondere der Schwenkeinrichtung einer mobilen Arbeitsmaschine, insbesondere einer Baumaschine, wie einem Hydraulikbagger oder dgL gem. gattungsbildendem Teil des ersten Patentanspruches.

Allgemein bekannt ist, daß bei mobilen Arbeitsmaschinen, wie z. B. einem Kran, einem Kranwagen oder dgl., oder aber im speziellen bei Baumaschinen, wie einem Hydraulikbagger oder dgl., deren Arbeitshydraulik, insbesondere für die Schwenkbewegung des Oberwagens vielfach mit geschlossenem Kreis, insbesondere Schwenkkreis, betrieben wird. Beim Kontern der Drehbewegung, d. h. beim Abbremsen der durch den Oberwagen gebildeten Masse wird der Antriebsmotor, insbesondere ein Dieselmotor, durch die Hydraulikpumpe, insbesondere die Schwenkpumpe, angetrieben. Dies ist etwa vergleichbar mit der Talfahrt eines Fahrzeuges, wobei es hier - sofern keine geeigneten Gegenmaßnahmen getroffen werden - vielfach geschieht, daß die Drehzahl des Antriebsmotors die zulässige Höchstdrehzahl übersteigt. Dies ist bei schweren Baumaschinen, wie insbesondere Hydraulikgroßbaggern, die in Minen eingesetzt werden, besonders problematisch, da Schäden am Antriebsmotor zu unerwünschten Ausfallen des Hydraulikbaggers führen und die in der Regel tagtägliche Einsatzbereitschaft dieser Maschine dann nicht mehr gegeben ist.

Eine Maßnahme zur Vermeidung der Überschreitung der zulässigen Höchstdrehzahl ist darin begründet, daß durch geeignete Steuerungsvorgänge die Drehzahl des Antriebsmotors vor der Einleitung des Bremsvorganges um eine vorgebbare Drehzahl abgesenkt wird. Dies führt jedoch bei Hydraulikgroßbaggern dazu, daß der Antriebsmotor für andere Bewegungsabläufe, wie z, B. das Anheben des Auslegers, keine ausreichende Leistung mehr aufbringen kann, so daß auch hier die Wirtschaftlichkeit der Baumaschine in Frage gestellt wird.

Die JP-A 03 219 167 offenbart einen geschlossenen Hydraulikkreislauf für Baumaschinen, mit einem Antriebsmotor, einer Hydraulikpumpe sowie einem Hydraulikmotor. Im geschlossenen Hydraulikkreis befindet sich ein Umschaltventil, welches über Leitungen mit den Hauptleitungen zwischen Hydraulikpumpe und Hydraulikmotor verbunden ist. Ferner sind Mittel zur Steuerung des Umschaltvorganges vorgesehen, die bei Überschreitung einer vorgegebenen Drehzahl des Antriebsmotors das Umschaltventil in eine Verbindungsposition mit den beiden Hauptleitungen schaltet. Durch diese Maßnahme wird der Antriebsmotor von der sich über den Hydraulikmotor und die Hydraulikpumpe auf selbigem abstützenden Last getrennt und kann somit wieder in geringere Drehzahlbereiche herabgeregelt werden. Wird die Last beispielsweise durch einen sich drehenden Oberwagen eines Hydraulikbagger gebildet, würde selbiger nach Trennung des Oberwagens vom Antriebsmotor weiterschweken und müßte über zusätzliche Elemente, z. B. eine mechanische Bremse, abgebremst werden. Dieser Stand der Technik betrifft somit ausschließlich die Regelung eines Antriebsmotors, jedoch unabhängig von der sich darauf abstützenden Last.

Die der Erfindung zugrundeliegende Aufgabe ist darin zu sehen, daß bei Beibehaltung der Gesamtwirschaftlichkeit der mobilen Arbeitsmaschine, insbesondere der Baumaschine, die volle Leistung des Antriebsmotors beim Abbremsen von Massen, wie z. B. einem Oberwagen, ausgenutzt werden kann, ohne daß die Höchstdrehzahl des Antriebsmotors überschritten wird.

Diese Aufgabe wird durch die im kennzeichnenden Teil des ersten Patentanspruches angegebenen Merkmale gelöst.

Vorteilhafte Weiterbildungen des erfindungsgemäßen Verfahrens sind den Unteransprüchen zu entnehmen.

Über die elektronische Vorsteuerung der mobilen Baumaschine wird beim Überschreiten der bestimmten Drehzahlgrenze der auf die Schwenkhydraulik einwirkende Vorsteuerstrom reduziert. Durch diese Maßnahme sinkt der Bremsdruck im geschlossenen Schwenkkreis und somit das Stützmoment auf den Antriebsmotor, insbesondere den Dieselmotor. Durch diese Maßnahme wird ein Ansteigen der Drehzahl des Antriebsmotors, insbesondere des Dieselmotors, in Bereiche oberhalb der kritischen Grenzdrehzahl sicher vermieden werden, ohne daß aufwendige Änderungen an der Steuerung der Baumaschine vorgenommen werden müssen.

Zum anderen kann beim Überschreiten der bestimmten Drehzahl ein Ventil geschaltet werden, so daß eine oder mehrere Hauptpumpen gegen ein Überdruckventil fördern müssen. Diese Lösung ist gegen der zuerst angeführten jedoch als nachrangig zu werten, da bauliche Änderungen der Hydraulikanlage vorgenommen werden müssen und darüber hinaus sich eine zusätzliche Wärmeentwicklung im Hydrauliksystem einstellt. Das Bremsmoment, insbesondere der Schwenkhydraulik, wird somit durch die Einleitung dieser zusätzlichen Energie im Hydrauliksystem verheizt.

Die Schwenkpumpen, die Hauptpumpen und der Antriebsmotor, insbesondere der Dieselmotor, sind über ein Getriebe, insbesondere ein Pumpenverteilergetriebe mechanisch miteinander verbunden. Beim Entstehen des kritischen Antriebsmomentes der Schwenkpumpe wird dieses Moment dann nicht mehr an den Dieselmotor abgegeben sondern an die Hauptpumpe(n). Kritische Drehzahlbereiche des Antriebsmotors, insbesondere des Dieselmotors, können durch diese Maßnahme wirksam vermieden werden.

Mit beiden Lösungen kann somit einem möglichen Ausfall des Antriebsmotors, insbesondere des Dieselmotors, entgegengewirkt werden, so daß die Leistung desselben vollständig genutzt werden kann, ohne die Wirtschaftlichkeit der mobilen Arbeitsmaschine, insbesondere der Baumaschine, nachteilig zu beeinflussen.

Der Erfindungsgegenstand ist anhand von Ausführungsbeispielen in der Zeichnung dargestellt und wird wie folgt beschrieben. Es zeigen
- Fig. 1 und 2: Verschiedene Prinzipskizzen des erfindungsgemäßen Regelungsverfahrens

Die Fig. 1 und 2 zeigen verschiedene Regelungsverfahren eines Schwenkwerkes einer nicht weiter dargestellten Baumaschine. Gleiche Bauteile sind mit gleichen Bezugszeichen versehen.

Erkennbar sind ein als Antriebsmotor ausgebildeter Dieselmotor 1, der über ein Pumpenverteilergetriebe 2 mit einer Hydraulikpumpe 3 verbunden ist. Die Hydraulikpumpe 3 speist einen Hydraulikmotor 4. Die Hydraulikpumpe 3 und der Hydraulikmotor 4 werden in geschlossenem Schwenkkreis 5 betrieben. Die Leistung des Hydraulikmotors 4 wird über ein nachgeschaltetes Schwenkgetriebe 6 auf eine Masse 7, hier einen nicht dargestellten Oberwagen der Baumaschine übertragen. Über einen in der Kabine der Baumaschine vorgesehenen Handhebel 8 wird über eine hydraulische Vorsteuerung 9 der Schwenkwinkel 3' der Hydraulikpumpe 3 verändert.

Die in Fig. 1 dargestellte erfindungsgemäße Lösung beinhaltet eine elektrische Vorsteuerung 10, die u. a. elektronische Bauteile 11, 12 umfaßt. Das Bauteil 11 ist in diesem Beispiel zum Soll - Ist - Vergleich der Nenn- sowie der Grenzdrehzahl des Dieselmotors 1 vorgesehen, während das Bauteil 12 ein Regelungselement darstellt, über welches beim Überschreiten der vorgegebenen Drehzahl der auf die Schwenkhydraulik wirkende Vorsteuerstrom reduziert wird. Dadurch sinkt der Bremsdruck des geschlossenen Schwenkkreises 5 und somit das Stützmoment auf den Dieselmotor 1. Das Regelungselement 12 übersteuert hierbei das mit dem Handhebel 8 zusammenwirkende Regelungselement 13 bzw. dessen Stromabgabe, so daß beim Abbremsen der Masse 7 die kritische Drehzahl des Dieselmotors 1 in keinem Fall - auch nicht bei ungewolltem fehlerhaften Betätigen des Handhebels 8 durch die Bedienperson - überschritten wird.

Figur 2 zeigt eine weitere ebenfalls enfindungsgemäße Variante der Regelung eines Schwenkkreises einer nicht weiter dargestellten Baumaschine. Die elektronische Vorsteuerung 10'beinhaltet analog zu Figur 1 elektronische Bauteile 11'sowie 12', wobei das Bauteil 11' für den Soll - Ist - Vergleich von Nenn- und Grenzdrehzahl des Dieselmotors 1 zuständig ist. Beim Überschreiten der vorgegebenen Drehzahl, insbesondere der kritischen Grenzdrehzahl, wird über das Regelungselement 12' ein nicht weiter dargestelltes Ventil geschaltet, so daß mindestens eine Hauptpumpe 14 gegen ein Überdruckventil 15 fördern muß. Die Schwenkpumpe 3, die Hauptpumpe 15 und der Dieselmotor 1 sind in diesem Beispiel über das Pumpenverteilergetriebe 2 mechanisch miteinander verbunden. Beim Entstehen des kritischen Antriebsmomentes der Schwenkpumpe 3 wird dieses Moment nicht mehr an den Dieselmotor 1 sondern an die Hauptpumpe 15 abgegeben.

Die Lösung gemäß Fig. 1 ist derjenigen gemäß Fig. 2 vorzuziehen, da bei Fig. 2 bauliche Veränderungen an der Hydraulikanlage vorgenommen werden müssen und sich eine zusätzliche Wärmeentwicklung im Hydrauliksystem einstellt.

## Patentansprüche

1. Verfahren zur Regelung der Schwenkeinrichtung einer mobilen Arbeitsmaschine, indem über mindestens einen Antriebsmotor (1) eine im geschlossenen Schwenkkreis (5) arbeitende Hydraulikpumpe (3) angetrieben wird, die wiederum mindestens einen Hydraulikmotor (4) speist, wobei die Energie des Hydraulikmotors (4) auf eine zu beschleunigende bzw. abzubremsende Masse übertragen wird, wobei beim Abbremsen der Masse ein Soll - Ist - Vergleich der Nenn - sowie der Grenzdrehzahl des Antriebsmotors (1) durchgeführt wird und bei Überschreiten einer vorgebbaren Drehzahl des Antriebsmotors (1) der Bremsdruck im geschlossenen Schwenkkreis abgesenkt wird und über eine im Bereich der Arbeitsmaschine vorgesehene elektronische Steuerung (10, 10') beim Überschreiten der vorgebbaren Drehzahl des Antriebsmotors (1) der auf den geschlossenen Schwenkkreis (5) einwirkende Strom reduziert wird, **dadurch gekennzeichnet, daß** zur Regelung der Schwenkeinrichtung einer als Baumaschine ausgebildeten mobilen Arbeitsmaschine, wie einem Hydraulikbagger oder dergleichen, die Energie des Hydraulikmotors (4) über ein nachgeschaltetes, insbesondere mechanisches Getriebe (6) auf einen mit Arbeitsgeräten zusammenwirkenden Drehkranz der Baumaschine übertragen wird und bei Überschreitung der vorgebbaren Drehzahl des Antriebsmotors (1) der Bremsdruck im geschlossenen Schwenkkreis (5) abgesenkt wird, und daß über eine im Bereich der Baumaschine vorgesehene elektronische Vorsteuerung beim Überschreiten der Grenzdrehzahl des Antriebsmotors (1) der auf den geschlossenen Schwenkkreis (5) einwirkende Vorsteuerstrom reduziert wird.

2. Verfahren nach Anspruch 1, **dadurch gekennzeichnet, daß** beim Überschreiten der vorgebbaren Drehzahl des Antriebsmotors (1) mindestens ein Ventil betätigt wird, wobei mindestens eine von dem Antriebsmotor (1) angetrieben Pumpe (14) gegen mindestens ein Drosselventil (15) fördert.

3. Verfahren nach Anspruch 1 oder 2, **dadurch gekennzeichnet, daß** die Hydraulikpumpen (14, 3) und der Antriebsmotor (1) über ein zwischen dem Antriebsmotor (1) und der Schwenkpumpe (3) vorgesehenes Pumpenverteilergetriebe (2) mechanisch miteinander verbunden werden.

## Claims

1. Method for the closed-loop control of the slewing device of a mobile machine, in which a hydraulic pump (3) operating in the closed slewing circuit (5) is driven by way of at least one driving motor (1), which hydraulic pump (3) in turn feeds at least one hydraulic motor (4), the energy of the hydraulic motor (4) being transferred to a mass to be accelerated or braked, wherein, on braking of the mass, a setpoint/actual-value comparison of the nominal and the limit speed of the driving motor (1) is carried out and when a predeterminable speed of the driving motor (1) is exceeded the braking pressure in the closed slewing circuit is reduced and by way of an electronic open-loop control (10, 10') provided within the machine, when the predeterminable speed of the driving motor (1) is exceeded the current acting on the closed slewing circuit (5) is reduced, **characterised in that**, for closed-loop control of the slewing device of a mobile machine in the form of a building machine, such as a hydraulic excavator or the like, the energy of the hydraulic motor (4) is transferred by way of a series-connected, especially mechanical gear (6) to a slewing ring of the building machine co-operating with working tools and, when the predeterminable speed of the driving motor (1) is exceeded, the braking pressure in the closed slewing circuit (5) is reduced, and **in that**, by way of an electronic pre-control provided within the building machine, the pre-control current acting on the closed slewing circuit (5) is reduced when the limit speed of the driving motor (1) is exceeded.

2. A method according to claim 1, **characterised in that**, when the predeterminable speed of the driving motor (1) is exceeded, at least one valve is operated, at least one pump (14) driven by the driving motor (1) delivering to at least one throttle valve (15).

3. A method according to claim 1 or 2, **characterised in that** the hydraulic pumps (14, 3) and the driving motor (1) are mechanically interlinked by way of a pump power distributor (2) provided between the driving motor (1) and the slewing pump (3).

## Revendications

1. Procédé pour réguler le dispositif de pivotement d'un engin mobile, dans lequel une pompe hydraulique (3) fonctionnant en circuit de pivotement fermé (5) est entraînée par au moins un moteur d'entraînement (1) et alimente à son tour au moins un moteur hydraulique (4), moyennant quoi l'énergie du moteur hydraulique (4) est transmise à une masse à accélérer ou à freiner, moyennant quoi, lors du freinage de la masse, une comparaison de la valeur de consigne - valeur réelle des vitesses de rotation, nominale et limite, du moteur d'entraînement (1) est faite et, en cas de dépassement d'une vitesse de rotation prédéterminable du moteur d'entraînement (1), la pression de freinage est réduite dans le circuit de pivotement fermé et, en cas de dépassement de la vitesse de rotation prédéterminable du moteur d'entraînement (1), le courant agissant sur le circuit de pivotement fermé (5) est réduit par l'intermédiaire d'une commande électronique (10, 10') prévue dans la zone de l'engin, **caractérisé en ce que**, pour la régulation du dispositif de pivotement, un engin mobile conçu comme un engin de chantier, comme par exemple une excavatrice hydraulique ou un engin du même genre, l'énergie du moteur hydraulique (4) est transmise à une couronne de pivotement de l'engin de chantier fonctionnant en concomitance avec des outils par l'intermédiaire d'un engrenage (6), notamment mécanique, monté en aval, et en cas de dépassement de la vitesse de rotation prédéterminable du moteur d'entraînement (1), la pression de freinage est réduite dans le circuit de pivotement fermé (5), et **en ce que**, en cas de dépassement de la vitesse de rotation limite du moteur d'entraînement (1), le courant pilote agissant sur le circuit de pivotement fermé (5) est réduit par l'intermédiaire d'une commande pilote électronique prévue dans la zone de l'engin de chantier.

2. Procédé selon la revendication 1, **caractérisé en ce que**, en cas de dépassement de la vitesse de rotation prédéterminable du moteur d'entraînement (1), au moins une soupape est actionnée, moyennant quoi au moins une pompe (14) entraînée par le moteur d'entraînement (1) refoule contre au moins une soupape d'étranglement (15).

3. Procédé selon la revendication 1 ou 2, **caractérisé en ce que** les pompes hydrauliques (14, 3) et le moteur d'entraînement (1) sont reliés les uns aux autres mécaniquement par l'intermédiaire d'un engrenage distributeur de pompe (2) prévu entre le moteur d'entraînement (1) et la pompe de pivotement (3).
